# EUROPÄISCHE PATENTSCHRIFT

(11) **EP 1 027 943 B1**
(45) Veröffentlichungstag und Bekanntmachung des Hinweises auf die Patenterteilung: **29.09.2004**
(21) Anmeldenummer: 00810097.6
(22) Anmeldetag: 04.02.2000
(51) Int. Cl.: B22C 21/14

(54) **Hohlgegossenes Bauteil und Verfahren zu dessen Herstellung**
Hollow casting and method for producing the same
Pièce coulée creuse et procédé de fabrication

(30) Priorität: 11.02.1999 DE 19905887
(43) Veröffentlichungstag der Anmeldung: 16.08.2000
(73) Patentinhaber: ALSTOM Technology Ltd, 5400 Baden (CH)
(72) Erfinder: Beeck, Alexander Dr., 79790 Küssaberg (DE); El-Nashar, Ibrahim Dr., 8302 Kloten (CH); Kreis, Erhard, 8112 Otelfingen (CH); Von Arx, Beat, 4632 Trimbach (CH)

(56) Entgegenhaltungen:
- DE-A- 3 936 171
- DE-C- 4 434 139
- US-A- 2 821 323

## Beschreibung

### Technisches Gebiet

Die vorliegende Erfindung betrifft ein hohlgegossenes Bauteil, welches Bauteil mindestens einen Hohlraum umschliesst, und welches Bauteil von mindestens einer fertigungsbedingten Kernöffnung durchbrochen ist, und wobei wenigstens eine Kernöffnung mittels eines Verschlussstückes verschlossen ist.

### Stand der Technik

Bei der Herstellung von Gussteilen hoher Präzision ist es notwendig, gegebenenfalls vorhandene Kerne möglichst stabil in der Gussform abzustützen. Daher steigt mit den Anforderungen an die Herstellgenauigkeit im allgemeinen auch die notwendige Dimension der Kernstützen.

Aufgrund der Kernstützen entstehen beim Giessen Öffnungen in den Bauteilwänden. In vielen Fällen sind diese Öffnungen für die Bauteilfunktion nicht, oder nicht in dem vorhandenen Ausmasse notwendig. Im Gegenteil sind übermässig grosse und viele derartige Kernöffungen meist unerwünscht, da sie einerseits die mechanische Festigkeit der Bauteile schwächen, insbesondere aber auch unerwünschte Leckagestellen darstellen.

Es sei hier auf das Beispiel einer gekühlten Gasturbinenschaufel verwiesen, in deren Innerem komplex gestaltete Kühlluftkanäle eingearbeitet sind. Zur Herstellung der inneren Strukturen solcher Schaufeln müssen Kerne sehr genau und stabil in der Gussform fixiert werden. Es ist somit wünschenswert, den wesentlich in Schaufellängsrichtung orientierten Kern zweiseitig, das heisst auf der Seite des Schaufelfusses als auch auf der Seite des Schaufelkopfes, mittels gross dimensionierter Kernstützen zu fixieren. Die grossen entstehenden Kernöffnungen erleichtern weiterhin das Entfernen des Kerns aus der hohlgegossenen Schaufel; zudem ist eine Inspektion des Hohlraumes leicht zu bewerkstelligen.

Das entstandene Gussteil weisst jedoch Öffnungen auf, die zu dessen ordnungsgemässer Funktion nicht erwünscht sind. Bei dem oben angeführten Beispiel einer gekühlten Gasturbinenschaufel sind zwar relativ gross dimensionierte Öffnungen am Schaufelfuss erwünscht, um Kühlluft in das Schaufelinnere hinein oder auch wieder daraus abzuführen. Fertigungstechnisch wünschenswerte oder gar notwendige, konstruktiv aber nicht vorgesehene Öffnungen insbesondere am Schaufelkopf führen jedoch zu einer schädlichen Kühlluftleckage.

Bislang war man daher bestrebt, die Kernstützen dort, wo nicht ohnehin eine Öffnung vorgesehen ist, so klein wie möglich zu dimensionieren. Diese Massnahme vergrössert allerdings die Gusstoleranzen. Sehr kleine Bohrungen werden nicht weiterbehandelt, während bei grösseren Öffnungen ein Verschlussstück über das Loch geschweist oder gelötet wird. Letzteres ist insbesondere dann, wenn das Bauteil im Heissgasteil von Gasturbinen eingesetzt wird, nicht unproblematisch: Das Verschlussstück und die Naht sind unmittelbar dem Heissgas ausgesetzt. Weiterhin sind hochwarmfeste Legierungen, wie sie für Gasturbinenschaufeln Verwendung finden, meist nur schlecht schweissbar. Es besteht also die latente Gefahr, dass das aufgesetzte Verschlussstück von dem Bauteil ablöst, und die zuvor verschlossene Öffnung wieder freigibt. Besonders gross ist die Gefahr des Ablösens des Verschlussstücks, wenn es auf dem Kopf einer Laufschaufel aufgebracht ist, da in diesem Falle eine zusätzliche Fliehkraftbelastung vorliegt. Ebenso kann das Verschlussstück beim Anstreifen einer Laufschaufel ans Gehäuse oder einer Leitschaufel an Rotorelemente abgetrennt werden.

Dieses Versagen des Verschlusses kann gerade beim oben beschriebenen Beispiel einer Gasturbinenschaufel eine empfindliche Verschiebung des Kühllufthaushalts zur Folge haben, was potentiell in einem folgenschweren Bauteilversagen infolge von Überhitzung resultiert.

Andererseits kann, wie oben beschrieben, nicht auf die Kernöffnungen verzichtet werden, ohne drastisch vergrösserte Gusstoleranzen in Kauf zu nehmen und die Freiheit des Konstrukteurs bei der Gestaltung der Hohlräume - und somit bei der Auslegung der Bauteilkühlung - drastisch einzuschränken.

Wünschenswert wäre es also, einerseits aus fertigungstechnischen Überlegungen möglichst grosse Kernstützen einzusetzen. Andererseits müssen die resultierenden Kernöffnungen zuverlässig verschlossen werden. Die in der einschlägigen Literatur bekanntgewordenen Verschlussmechanismen sind bei der Anwendung an thermisch hochbelasteten Turbinenschaufeln problematisch: Die DE 39 36 171 schlägt vor, Kernöffnungen mittels Auftragsschweissen zu verschliessen. Die Probleme, die sich hierbei ergeben können, sind oben diskutiert. US 2,821,323 und DE 44 34 139 schlagen vor, Kernöffnungen durch axial eingetriebene Verschlusspropfen zu verschliessen. Auch dies ist aufgrund möglicher thermischer Differenzdehnungen und der Fliehkraftbelastung nicht immer möglich.

### Darstellung der Erfindung

Im derzeitigen Stand der Technik findet sich keine umfassend befriedigende Möglichkeit, Kernöffnungen, die aufgrund wünschenswert grosser Kernstützen bei der Herstellung hohlgegossener Bauteile entstehen, zuverlässig zu verschliessen. Hier greift die Erfindung. Ziel der Erfindung ist es, bei einem hohlgegossenen Bauteil, welches Bauteil mindestens einen Hohlraum umschliesst, und welches Bauteil von mindestens einer fertigungsbedingten Kernöffnung durchbrochen ist, und wobei wenigstens eine Kernöffnung mittels eines Verschlussstückes verschlossen ist, den Verschluss der Kernöffnungen so anzugeben, dass die oben beschriebenen Nachteile vermieden werden.

Erfindungsgemäss wird dies erreicht gemäß Anspruch 1. Das Verfahren zur Herstellung des Bauteils ist gekennzeinet in Anspruch 5. Das Bauteil weist mindestens eine von aussen zugängliche Aussparung auf, dergestalt, dass eine Durchdringung der Aussparung mit der Oberfläche des Gussteils eine geschlossene Linie darstellt; die Aussparung überdeckt gesamthaft innerhalb des Bauteils die mindestens eine verschlossene Kernöffnung und das Verschlussstück ist in der Aussparung angeordnet.

Kern der Erfindung ist es also, das Verschlussstück ins Innere des Gussteils zu setzen. Dabei liegt es in einer Aussparung, die das Verschlussstück in Richtung zweier Raumachsen formschlüssig umfasst. Damit muss eine zusätzliche Fixierung nur in Richtung einer Bewegungsachse vorgenommen werden. Wenn das Verschlussstück beim Einsatz des Guss-Bauteils in einem technischen System bespielsweise Druckdifferenzen oder Fliehkräfte aufzunehmen hat, wird die Aussparung mit Vorteil so in das Bauteil eingebracht, dass die Richtung, in der eine zusätzliche Fixierung des Verschlussstücks notwendig ist, möglichst normal zur vorwiegend auftretenden Kraftkomponente liegt. Das Verschlussstück muss dann nur noch gegen Verrutschen in der Aussparung gesichert werden. Aufgrund dieser Massnahme wird die Befestigung des Verschlussstücks deutlich weniger beansprucht als bei der dem Stand der Technik entsprechenden Lösung. Bereits aufgrund dieser Tatsache wird die Funktionssicherheit des Verschlusses einer Kernöffnung drastisch erhöht.

Bei hohlgegossenen Bauteilen, die von aussen einem heissen Medium ausgesetzt sind und in dem Hohlraum Kühlluft führen, kommt hinzu, dass sowohl das Verschlussstück als auch gegebenenfalls vorhandene Fügestellen weniger stark als nach dem Stand der Technik dem Heissgas ausgesetzt sind.

Das Verschlussstück, das in der Aussparung eingesetzt ist, kann die Kernöffnung hermetisch abschliessen, oder aber einen definierten Strömungsquerschnitt zwischen dem Hohlraum und der Kernöffnung freilassen, was beispielsweise für Kühlungszwecke zweckmässig sein kann. Letzteres kann erreicht werden, indem das Verschlussstück die Kernöffnung entweder nicht vollständig überdeckt, oder aber, indem eine definierte Öffnung in dem Verschlussstück eingearbeitet ist.

Eine bevorzugte Stelle zur Anbringung des Verschlussstückes oder der Aussparung ist unmittelbar am Übergang von dem Hohlraum, den das Gussteil einschliest, zur Kernöffnung. Die Aussparung und das Verschlussstück können nahezu beliebige Gestalt haben. Die Geometrie des Verschlussstückes muss natürlich derjenigen der Aussparung angepasst sein. So kann die Aussparung ein in das Gussstück eingegossener oder durch spanende Bearbeitung hergestellter Schlitz in dem Gussteil sein, der quer zu der Kernöffnung orientiert ist, und in den ein flaches Plättchen als Verschlussstück eingesetzt ist. Ebenso kann ein Stift in eine zylindrische oder konische Bohrung eingesetzt sein.

Bei der Herstellung eines erfindungsgemässen Hohlteils wird zunächst der Rohling auf bekannte Weise gegossen. Aufgrund der Möglichkeit, hierbei entstehende Kernöffnungen später zuverlässig zu verschliessen, können die Kernstützen grosszügig dimensioniert werden, was die Herstellgenauigkeit im Giessprozess deutlich verbessert. Dabei kann die Aussparung schon im Rohling vorgesehen werden, was sukzessive Nachbearbeitungsschritte vereinfacht oder erspart. Durch spanende Bearbeitung mittels eines Fingerfräsers oder Bohrers kann die Aussparung auf Masshaltigkeit nachbearbeitet werden; wo keine Aussparung im Gussrohling vorhanden ist, muss diese nachträglich eingebracht werden. Die Bearbeitung kann selbstverständlich auch durch andere Verfahren, beipielsweise Erodieren, erfolgen; die Auswahl des Bearbeitungsverfahrens ist im übrigen nicht erfindungswesentlich. In die Aussparung wird nachfolgend das Verschlussstück eingesetzt und dort befestigt. Wie erwähnt, muss das Verschlussstück der Geometrie der Aussparung angepasst sein. Je nach mechanischer und thermischer Beanspruchung, sowie der Bearbeitungsmöglichkeiten, kann die Befestigung des Verschlussstücks auf unterschiedliche Weise erfolgen. So ist weiterhin eine Befestigung des Verschlussstückes durch Löten oder Schweissen möglich, wobei die Fügestellen, wie oben ausgeführt, wesentlich weniger stark belastet sind. Ebenso könnte das Verschlussstück mit Übermass ausgeführt und unter Temperaturdifferenz in die Aussparung des Gussteils eingepresst werden, oder es kann ein elastischer Spreizstift eingebracht werden, um eine reibschlüssige Verbindung zu erzielen. Schliesslich kann das Verschlussstück auch als Rundbolzen mit Gewinde eingeschraubt werden, oder das Verschlussstück wird mit dem Gussteil verstemmt, was eine formschlüssige Verbindung ergibt. Letztlich wird die Auswahl des Befestigungsverfahrens im konkreten Fall von der erwarteten Temperatur, den Werkstoffen und den zur Verfügung stehenden Fertigungsmethoden und Werkzeugen abhängen.

Gerade dann, wenn das gegossene Bauteil im Betrieb umströmt werden soll, ist es weiterhin sinnvoll, die Bauteilaussenseite nach dem Einbau des Verschlussstücks möglichst glatt zu gestalten. Dies kann auf einfache Weise geschehen, indem das Verschlussstück so dimensioniert wird, dass es nach dem Einbau über die Bauteiloberfläche hervorsteht und sauber bündig verschliffen wird.

Das beschriebene Verfahren eignet sich besonders zur Herstellung von gekühlten Gasturbinenschaufeln. Im Inneren dieser Schaufeln befinden sich Hohlräume, die im wesentlichen vom Schaufelfuss zum Schaufelkopf verlaufen, und die im Betrieb von Kühlluft durchströmt werden. Diese Kühlluftkanäle verfügen im Allgemeinen über ausgeklügelte komplexe Geometrien, die beim Guss mit grosser Genauigkeit hergestellt werden sollen. Diese hohe Genauigkeit erfordert eine stabile beidseitige Abstützung der Gusskerne; daher sind grosszügig dimensionierte Kernstützen am Schaufelkopf und am Schaufelfuss erforderlich. Im Rohling befinden sich also sowohl am Kopf als auch am Fuss Kernöffnungen, von denen zumindest ein Teil verschlossen werden muss, um den Verlust von Kühlluft durch diese hindurch zu verhindern. Das Verfahren zum Schliessen der Kernöffnungen, wie es aus dem Stand der Technik bekannt ist, kann hierbei erhebliche Probleme verursachen. Die Fügestellen der von aussen aufgesetzten Verschlussstücke sind hohen Temperaturen ausgesetzt, und die Verschlussstücke am Kopf einer Laufschaufel sind mit erheblichen Fliehkräften belastet. Hinzu kommt die schlechte Schweissbarkeit hochwarmfester Legierungen, die für eine solche Anwendung verwendet werden müssen. Damit besteht die latente Gefahr, dass die Fügung, die im Betrieb mechanisch wie thermisch hoch belastet ist, versagt, was sukzessive zu einer folgenschweren Störung der Kühlluftverteilung führt. Hier kann mittels der beschriebenen Erfindung abhilfe geschaffen werden, indem die Kernöffnungen erfindungsgemäss verschlossen werden.

### Kurze Beschreibung der Zeichnung

Die einzige Figur zeigt in einer sehr vereinfachten Darstellung den Kopfbereich einer gekühlten hohlgegossenen Gasturbinenschaufel, bei der Kernöffnungen erfindungsgemäss verschliessbar ausgeführt sind.

### Weg zur Ausführung der Erfindung

Zur Illustration der Erfindung ist in der einzigen Figur der Kopfbereich einer Gasturbinenschaufel als Beispiel für ein hohlgegossenes Bauteil dargestellt. Innerhalb dieser Schaufel befinden sich Hohlräume 12, die durch einen Steg 17 voneinander getrennt und von Wänden 11 des Gussteils nach aussen abgegrenzt sind. Die hier dargestellte innere Struktur des Gussteils ist nicht als repräsentativ zu betrachten, und ist auch nicht Gegenstand der Erfindung. Beim Giessen der dargestellten Schaufel waren zur Herstellung der Hohlräume Kerne in der Gussform zu lagern und zu entfernen. Zur Stabilisierung der Kernlagerung und somit zur Erhöhung der Giessgenauigkeit waren die Kerne am Schaufelkopf durch zwei Kernstützen gelagert, die im Gussteil die Kernöffnungen 13 hinterlassen haben, welche verschlossen werden müssen. Zu diesem Zweck sind in dem Gussteil Aussparungen 15 vorhanden, welche jeweils eine Kernöffnung überdecken. Die Aussparungen sind vollständig in das Gussteil eingearbeitet, dergestalt, dass deren Durchdringungslinie 16 mit der Bauteiloberfläche eine geschlossene Linie darstellt. Passende Verschlussstücke 14 werden mit geringen Spiel oder Übermass in die Aussparungen eingesetzt, wie durch die Pfeile gekennzeichnet, und dort auf geeignete Weise befestigt.

Die Verschlusstücke müssen nur in einer Bewegungsrichtung, nämlich in ihrer Einbaurichtung, gegen Verrutschen gesichert werden. Die Einbaurichtung kann so gewählt werden, dass es sich um die Richtung der geringsten Belastung handelt. Wenn die dargestellte Turbinenschaufel beispielsweise eine Laufschaufel ist, so wird vorwiegend eine in dieser Zeichnung nach oben wirkende Fliehkraft auf die Verschlusstücke wirken. Da diese aber in einer im wesentlichen senkrecht zu dieser Kraft stehenden Richtung eingebaut sind, muss die Befestigung nicht die Fliehkraft tragen, sondern diese wird unmittelbar am Gussmaterial abgestützt. Somit unterligen die Fügestellen, mit denen die Verschlussstücke im Gussteil befestigt sind, nur einer geringen mechanischen Belastung.

Als Verschlusstücke sind ein Plättchen und ein Bolzen dargestellt. Die Aussparung für den Bolzen kann sehr einfach durch Bohren hergestellt werden, während die für das Plättchen eine kompliziertere Bearbeitung erfordert. Andererseits muss die Aussparung für den Bolzen verhältnismässig gross sein, und schwächt auf diese Weise die Struktur des Gussbauteils in stärkerem Ausmasse, weshalb diese Lösung für sehr grosse Kernöffnungen kaum praktikabel ist.

Ein Bolzen könnte beispielsweise auch ein Aussengewinde tragen, und in eine Aussparung mit Innengewinde eingeschraubt werden, woraus eine sehr einfache Art der Befestigung des Verschlussstücks im Gussteil resultiert.

### Bezugszeichenliste

- 11: Bauteilwände
- 12: Hohlraum
- 13: Kernöffnung
- 14: Verschlussstück
- 15: Aussparung
- 16: Durchdringungslinie mit der Bauteiloberfläche
- 17: Steg

## Patentansprüche

1. Hohlgegossenes Bauteil, welches Bauteil wenigstens eine zu verschliessende fertigungsbedingte Kernöffnung (13) aufweist, **dadurch gekennzeichnet, dass** das Bauteil wenigstens eine von aussen zugängliche Aussparung (15) aufweist, welche Aussparung quer zu der zu verschliessenden Kernöffnung im Inneren und/oder an einer inneren, einen eingeschlossenen Hohlraum (12) begrenzenden, Oberfläche angeordnet ist, wobei die Aussparung (15) die zu verschliessende Kernöffnung (13) kreuzt und wenigstens teilweise überdeckt, und, dass ein Verschlussstück (14) in der Aussparung (15) angeordnet ist, welches Verschlusstück (14) die zu verschliessende Kernöffnung (13) verschliesst.

2. Bauteil nach Anspruch 1, **dadurch gekennzeichnet, dass** das Verschlussstück (14) die Kernöffnung (13) hermetisch abschliesst.

3. Bauteil nach Anspruch 1, **dadurch gekennzeichnet, dass** das Verschlussstück (14) einen definierten Strömungsquerschnitt zwischen dem Hohlraum (12) und der Kernöffnung (13) freilässt.

4. Bauteil nach einem der Ansprüche 1 bis 3, welches Bauteil als Turbinenschaufel ausgebildet ist, wobei wenigstens ein Hohlraum (12) im Inneren der Turbinenschaufel als Kühlkanal ausgebildet ist, wobei jeweils wenigstens eine Kernöffnung (13) im Bereich des Schaufelkopfes und des Schaufelfusses angeordnet und in Richtung der Schaufelhöhe orientiert ist, wobei wenigstens eine im Bereich des Schaufelkopfes angeordnete Kernöffnung (13) mittels eines Verschlussstückes (14) zu verschliessen ist, und wobei die wenigstens eine Aussparung (15) zur Aufnahme des Verschlussstücks (14) von der Schaufelsaugseite und/oder der Schaufeldruckseite zugänglich ist.

5. Verfahren zur Herstellung eines Bauteils nach einem der Ansprüche 1 bis 4, wobei der wenigstens eine Hohlraum (12) während des Giessprozesses durch einen Gusskern gebildet wird, welcher Kern während des Giessens durch Kernstützen in der Gussform fixiert ist und nach dem Giessen durch aufgrund der Kernstützen entstandene Kernöffnungen (13) entfernt wird, wobei wenigstens eine Kernöffnung (13) nach dem Entfernen des Kerns durch ein Verschlussstück (14) verschlossen wird, **dadurch gekennzeichnet, dass** zur Aufnahme des Verschlussstücks (14) mindestens eine Aussparung (15) quer zu der zu verschliessenden Kernöffnung (13) in das Bauteil eingebracht wird, welche Aussparung (15) die zu verschliessende Kernöffnung (13) überdeckt, dass das Verschlussstück (14) passend mit geringem Spiel oder mit Übermass von aussen in diese Aussparung (15) eingesetzt wird, und dass das Verschlussstück (14) in der Aussparung (15) befestigt wird.

6. Verfahren nach Anspruch 5, **dadurch gekennzeichnet, dass** das Verschlussstück (14) stoffschlüssig in dem Gussteil fixiert wird.

7. Verfahren nach Anspruch 5, **dadurch gekennzeichnet, dass** das Verschlussstück (14) durch eine Klebung in dem Gussteil fixiert wird.

8. Verfahren nach Anspruch 5, **dadurch gekennzeichnet, dass** das Verschlussstück (14) in das Gussteil eingepresst wird.

9. Verfahren nach Anspruch 5, **dadurch gekennzeichnet, dass** das Verschlussstück (14) formschlüssig in dem Gussteil fixiert wird.

10. Verfahren nach einem der Ansprüche 5 bis 9, **dadurch gekennzeichnet, dass** das Verschlussstück (14) nach dem Einbau über die Gussoberfläche vorsteht, und nach dem Fixieren auf der Gussaussenseite bündig verschliffen wird.

## Claims

1. Hollow-cast component, which component has at least one production-related core opening (13) to be closed, **characterized in that** the component has at least one externally accessible clearance (15), which clearance is arranged transversely to the core opening to be closed in the interior and/or at an inner surface delimiting an enclosed hollow space (12), the clearance (15) crossing and at least partly covering the core opening (13) to be closed, and **in that** a closure piece (14) is arranged in the clearance (15), which closure piece (14) closes the core opening (13) to be closed.

2. Component according to Claim 1, **characterized in that** the closure piece (14) hermetically closes off the core opening (13).

3. Component according to Claim 1, **characterized in that** the closure piece (14) leaves a defined flow cross section between the hollow space (12) and the core opening (13).

4. Component according to one of Claims 1 to 3, which component is formed as a turbine blade, at least one hollow space (12) being formed in the interior of the turbine blade as a cooling channel, at least one core opening (13) being respectively arranged in the region of the blade head and the blade root and oriented in the direction of the blade height, at least one core opening (13) that is arranged in the region of the blade head having to be closed by means of a closure piece (14), and the at least one clearance (15) for receiving the closure piece (14) being accessible from the blade suction side and/or the blade pressure side.

5. Method for producing a component according to one of Claims 1 to 4, the at least one hollow space (12) being formed during the casting process by a casting core, which core is fixed in the casting mould during the casting by core supports and, after casting, is removed through core openings (13) created because of the core supports, at least one core opening (13) being closed by a closure piece (14) after the removal of the core, **characterized in that**, to receive the closure piece (14), at least one clearance (15) is introduced into the component transversely to the core opening (13) to be closed, which clearance (15) covers the core opening (13) to be closed, **in that** the closure piece (14) is inserted such that it fits with a small amount of play or oversize into this clearance (15) from outside, and **in that** the closure piece (14) is fastened in the clearance (15).

6. Method according to Claim 5, **characterized in that** the closure piece (14) is integrally fixed in the casting.

7. Method according to Claim 5, **characterized in that** the closure piece (14) is fixed in the casting by an adhesive bond.

8. Method according to Claim 5, **characterized in that** the closure piece (14) is pressed into the casting.

9. Method according to Claim 5, **characterized in that** the closure piece (14) is positively fixed in the casting.

10. Method according to one of Claims 5 to 9, **characterized in that**, after fitting, the closure piece (14) protrudes beyond the cast surface and, after fixing, it is ground down so that it is flush with the outer cast side.

## Revendications

1. Composant coulé en creux, lequel composant présente au moins une ouverture d'âme (13) imposée par sa fabrication et qui doit être refermée, **caractérisé en ce que** le composant présente au moins une découpe (15) accessible de l'extérieur, laquelle découpe est disposée transversalement par rapport à l'ouverture d'âme à refermer, à l'intérieur ou sur une surface intérieure qui délimite un espace creux (12) enfermé, la découpe (15) croisant l'ouverture d'âme (13) à fermer et la recouvrant au moins en partie et **en ce qu'**une pièce de fermeture (14) est disposée dans la découpe (15), laquelle pièce de fermeture (14) ferme l'ouverture d'âme (13) à fermer.

2. Composant selon la revendication 1, **caractérisé en ce que** la pièce de fermeture (14) ferme hermétiquement l'ouverture d'âme (13).

3. Composant selon la revendication 1, **caractérisé en ce que** la pièce de fermeture (14) laisse libre une section transversale d'écoulement définie entre l'espace creux (12) et l'ouverture d'âme (13).

4. Composant selon l'une des revendications 1 à 3, lequel composant est configuré comme aube de turbine, au moins un espace creux (12) étant formé dans l'aube de turbine pour servir de canal de refroidissement, au moins une ouverture d'âme (13) respective étant disposée dans la zone de la tête de l'aube et dans la zone du pied de l'aube et étant orientée en direction de la hauteur de l'aube, au moins une ouverture d'âme (13) disposée dans la zone de la tête de l'aube devant être fermée au moyen d'une pièce de fermeture (14), la découpe (15), au moins une, de réception de la pièce de fermeture (14) étant accessible par le côté en dépression de l'aube et/ou par le côté sous pression de l'aube.

5. Procédé de préparation d'un composant selon l'une des revendications 1 à 4, l'espace creux (12), au moins un, étant formé pendant l'opération de coulée par une âme de coulée, laquelle âme étant immobilisée dans le moule de coulée pendant la coulée par des tubulures d'âme et étant enlevée après la coulée par des ouvertures d'âme (13) obtenues par les tubulures d'âme, au moins une ouverture d'âme (13) étant fermée par une pièce de fermeture (14) après l'enlèvement de l'âme, **caractérisé en ce que** pour recevoir la pièce de réception (14), au moins une découpe (15) est ménagée dans le composant transversalement à l'ouverture d'âme (13) à refermer, laquelle découpe (15) recouvre l'ouverture d'âme (13) à refermer, **en ce que** la pièce de fermeture (14) est insérée par l'extérieur dans cette découpe (15) en étant adaptée avec un jeu réduit ou avec un surdimensionnement et **en ce que** la pièce de fermeture (14) est immobilisée dans la découpe (15).

6. Procédé selon la revendication 5, **caractérisé en ce que** la pièce de fermeture (14) est immobilisée dans la pièce coulée en correspondance de matière.

7. Procédé selon la revendication 5, **caractérisé en ce que** la pièce de fermeture (14) est immobilisée dans la pièce coulée par un collage.

8. Procédé selon la revendication 5, **caractérisé en ce que** la pièce de fermeture (14) est enfoncée dans la pièce coulée.

9. Procédé selon la revendication 5, **caractérisé en ce que** la pièce de fermeture (14) est immobilisée en correspondance géométrique dans la pièce coulée.

10. Procédé selon l'une des revendications 5 à 9, **caractérisé en ce que** la pièce de fermeture (14) déborde de la surface de coulée après avoir été insérée et est meulée à chant sur le côté extérieur de coulée après avoir été immobilisée.
